# NEUE EUROPÄISCHE PATENTSCHRIFT

(11) **EP 2 459 389 B2**
(45) Veröffentlichungstag und Bekanntmachung des Hinweises auf die Entscheidung über den Einspruch: **13.12.2017**
(45) Hinweis auf die Patenterteilung: 01.01.2014
(21) Anmeldenummer: 10737787.1
(22) Anmeldetag: 27.07.2010
(51) Int. Cl.: B42D 25/41

(54) **IDENTIFIKATIONSDOKUMENT MIT EINER PERSONALISIERTEN VISUELLEN KENNZEICHNUNG SOWIE VERFAHREN ZU DESSEN HERSTELLUNG**
IDENTIFICATION DOCUMENT HAVING A PERSONALIZED VISUAL IDENTIFIER AND METHOD FOR PRODUCTION THEREOF
DOCUMENT D'IDENTIFICATION À IDENTIFICATION VISUELLE PERSONNALISÉE ET SON PROCÉDÉ DE PRODUCTION

(30) Priorität: 31.07.2009 DE 102009035413
(43) Veröffentlichungstag der Anmeldung: 06.06.2012
(73) Patentinhaber: Giesecke & Devrient GmbH, 81677 München (DE)
(72) Erfinder: DÖRFLER, Walter, D-81373 München (DE); ASSFALG, Alfons, D-81827 München (DE)
(74) Vertreter: Zeuner Summerer Stütz
(86) Internationale Anmeldenummer: PCT/EP2010/004571
(87) Internationale Veröffentlichungsnummer: WO 2011/012281

(56) Entgegenhaltungen:
- EP-A1- 1 935 664
- WO-A1-2006/102700
- WO-A2-2005/062978
- WO-A2-2008/084315
- DE-A1- 19 915 325
- DE-A1-102004 057 918
- DE-A1-102008 005 136
- Wikipedia Ausdruck zur RAL-Farbe

## Beschreibung

Die Erfindung betrifft ein Identifikationsdokument mit einer personalisierten ersten visuellen Kennzeichnung, welche in einem ersten Bereich des Identifikationsdokuments angeordnet ist, wobei der erste Bereich derart konfiguriert ist, dass bei Laserbestrahlung desselben aus Materialumwandlungen resultierende lokalen Verdunklungen des optischen Eindrucks des Identifikationsdokuments erzeugt werden. Weiterhin betrifft die Erfindung ein Herstellungsverfahren für ein Identifikationsdokument.

Identifikationsdokumente, wie beispielsweise Ausweiskarten, Kreditkarten, Bankkarten, Versicherungskarten, Mitgliedschaftskarten, Zugangskarten, elektronische Geldbörsen und dergleichen, werden in steigendem Maße in verschiedenen Dienstleistungssektoren, aber auch im innerbetrieblichen Bereich eingesetzt. Sie müssen dabei in der Regel zwei gegenläufige Bedingungen erfüllen. So stellen sie wegen ihrer großen Verbreitung zum einen ein Massenprodukt dar, das einfach und kostengünstig herzustellen sein soll. Zum anderen sollen sie aufgrund ihrer Legitimationsfunktion größtmögliche Sicherheit gegen Fälschung oder Verfälschung bieten. Die Vielzahl der erhältlichen Arten von Ausweiskarten ist Zeugnis für die zahlreichen Bemühungen und die verschiedenartigen Vorschläge, wie diese gegenläufigen Anforderungen in geeigneter Weise miteinander verbunden werden können.

Beispielsweise ist aus der deutschen Patentschrift DE 31 51 407 C1 eine mehrschichtige Ausweiskarte bekannt, die mit einer Plastikfolie als Aufzeichnungsmedium ausgestattet ist. Die Plastikfolie erscheint im sichtbaren Wellenlängenbereich völlig intransparent, absorbiert jedoch bei der Wellenlänge eines zum Einschreiben von Informationen benutzten Infrarotlasers so stark, dass sich durch die Einwirkung der Laserstrahlung eine lokale Schwärzung der Folie ergibt. Damit können Bilder und/ oder Daten mit einer guten Auflösung in die Plastikfolie eingeschrieben werden.

Jedoch sind derartige lasergravierte Bilder nicht vor nachträglicher Hinzufügung zusätzlicher Informationen sicher. So ist es z.B. möglich, mittels eines Laserstrahls nachträglich Bereiche des Bildes zu schwärzen. Ein Portraitfoto kann so wesentlich verändert werden, z.B. durch Hinzufügen von zusätzlichen Haaren, eines Bartes oder einer Brille. Um derartige Fälschungen bei Identifikationsdokumenten zu verhindern, werden unterschiedliche Sicherungsmaßnahmen ergriffen. Beispiele umfassen das Hinzufügen von Hologrammen oder in Bildern oder Text versteckten Mikro-Buchstaben.

Diese Maßnahmen sind jedoch verhältnismäßig aufwändig und können oft nur mit technischen Geräten zuverlässig identifiziert werden.

Dokument EP-A-1 935 664 offenbart ein Identifikationsdokument nach dem Oberbegriff des Anspruchs 1.

Ausgehend davon liegt der Erfindung die Aufgabe zugrunde, ein Identifikationsdokument bereitzustellen, das schwer zu fälschen ist und dessen Echtheit insbesondere ohne großen Aufwand überprüfbar ist, sowie ein Verfahren zur Herstellung eines derartigen Identifikationsdokuments bereitzustellen.

Diese Aufgabe wird durch das Identifikationsdokument und das Herstellungsverfahren mit den Merkmalen der unabhängigen Ansprüche gelöst. Weiterbildungen der Erfindung sind Gegenstand der Unteransprüche.

Gemäß der Erfindung weist ein gattungsgemäßes Identifikationsdokument eine zweite visuelle Kennzeichnung auf, welche den optischen Eindruck einer Kopie der ersten visuellen Kennzeichnung erzeugt. Die zweite visuelle Kennzeichnung ist in einem zweiten Bereich des Identifikationsdokuments angeordnet. Der zweite Bereich ist derart konfiguriert, dass bei Laserbestrahlung desselben aus Materialumwandlungen resultierende lokale Aufhellungen des optischen Eindrucks des Identifikationsdokuments erzeugt werden.

Mit anderen Worten umfasst das Identifikationsdokument zwei Bereiche, wobei durch Laserbestrahlung im einen Bereich lokale Verdunklungen und im anderen Bereich lokale Aufhellungen des optischen Eindrucks erzeugt werden können. Beide Bereiche weisen visuelle Kennzeichnungen, wie z.B. ein Portraitfoto des Inhabers des Identifikationsdokuments auf, wobei die visuelle Kennzeichnung im zweiten Bereich den optischen Eindruck einer Kopie der visuellen Kennzeichnung im ersten Bereich erzeugt. Darunter ist zu verstehen, dass die zweite visuelle Kennzeichnung den Eindruck eines Positiv-Bildes der ersten visuellen Kennzeichnung erzeugt, d.h. dunkle Bereiche in der ersten visuellen Kennzeichnung entsprechen dunklen Bereichen in der zweiten visuellen Kennzeichnung und helle Bereiche entsprechen hellen Bereichen. Der Farbeindruck und die Größe der zweiten visuellen Kennzeichnung können, müssen jedoch nicht vollständig mit dem Farbeindruck und der Größe der ersten visuellen Kennzeichnung übereinstimmen. Vielmehr kann die zweite visuelle Kennzeichnung gegenüber der ersten visuellen Kennzeichnung im Maßstab verkleinert oder auch vergrößert sein. Auch der Farbeindruck der zweiten Kennzeichnung kann von dem Farbeindruck der ersten Kennzeichnung abweichen und beispielsweise statt von Weiß (hell) nach Schwarz (dunkel) von Silber (hell) zu Blau (dunkel) reichen.

Weiter können die erste und/ oder insbesondere die zweite visuelle Kennzeichnung durch eine optisch variable Farbe gebildet sein, deren Farbeindruck für den Betrachter sich mit dem Betrachtungswinkel ändert (Farbkippeffekt). In diesem Fall ist der Farbkippeffekt einem helleren oder dunkleren Farbeindruck der Teilbereiche der visuellen Kennzeichnung überlagert.

Dadurch, dass die jeweiligen, die beiden visuellen Kennzeichnungen enthaltenden Bereiche jedoch, wie vorstehend beschrieben, entgegengesetzt auf Laserstrahlung reagieren, nämlich einmal durch einen dunkler werdenden und einmal durch einen heller werdenden optischen Eindruck, ist es für einen potentiellen Fälscher schwer bzw. fast unmöglich, die beiden visuellen Kennzeichnungen so zu manipulieren, dass der überstimmende optische Eindruck erhalten bleibt. Wird etwa in der ersten visuellen Kennzeichnung mittels eines Laserstrahls eine zusätzliche Linie erzeugt, so erscheint diese dunkel. Bei entsprechender Bearbeitung der zweiten visuellen Kennzeichnung mittels eines Laserstrahls lässt sich jedoch lediglich eine Aufhellung in einem bereits dunklen Hintergrund erzeugen. Eine zur Manipulation der ersten visuellen Kennzeichnung analoge Erzeugung einer dunklen Linie ist hingegen nicht möglich.

Da die zweite visuelle Kennzeichnung den optischen Eindruck einer Kopie der ersten visuellen Kennzeichnung erzeugt, kann eine Überprüfung der Echtheit des Identifikationsdokuments durch einfachen Vergleich der beiden Kennzeichnungen mit bloßem Auge erfolgen. Abweichungen zwischen den Kennzeichnungen sind für den Betrachter leicht erkennbar. Auf diese Weise kann eine eventuelle Manipulation des Identifikationsdokuments durch einen Vergleich der beiden visuellen Kennzeichnungen ohne Verwendung von Hilfsmitteln auch von einem Laien leicht erkannt werden. Besondere technische Geräte sind für die Echtheitsprüfung nicht notwendig. Insbesondere ist die erste visuelle Kennzeichnung ein Portraitfoto des Inhabers des Identifikationsdokuments. Alternativ oder zusätzlich kann die visuelle Kennzeichnung auch personenbezogene Daten des Inhabers in Form von Buchstaben und/oder Zahlen aufweisen.

Der zweite Bereich ist derart konfiguriert, dass die bei Laserbestrahlung erzeugten Aufhellungen im zweiten Bereich aufgrund von lokalen Farbumwandlungen des Identifikationsdokuments von einer dunklen Farbe zu einer hellen Farbe bewirkt werden. Dies kann beispielsweise eine Farbumwandlung von Blau zu Silber sein. Dazu weist der zweite Bereich vorteilhafterweise eine optisch variable Tinte, d.h. eine Tinte mit speziellen Pigmenten, auf, deren Farbe sich bei Laserstrahlungseinwirkung verändert. Die optisch variable Tinte liegt vorzugsweise auf einer inneren Schicht des Identifikationsdokuments im zweiten Bereich. Es können neben optisch variablen Tinten auch andere Farben oder Tinten verwendet werden, bei denen eine Laserbestrahlung zu einer Farbumwandlung führt.

Es ist vorteilhalf, wenn der erste Bereich ein Material aufweist, bei dem Laserstrahlungseinwirkung eine Schwärzung hervorruft. Dies kann ein Kunststoffmaterial sein, wie beispielsweise Polycarbonat oder Polyvinylchlorid, in dem Absorberpartikel enthalten sind, welche bei Laserbestrahlung reagieren und damit eine Schwärzung verursachen, wie aus der Lasergravur bekannt.

Weiterhin ist es vorteilhaft, wenn das Identifikationsdokument ein auf einem Trägerelement des Identifikationsdokuments aufgebrachtes selbsttragendes Transferelement, wie etwa ein Patch oder ein Etikett, umfasst und das Transferelement die zweite visuelle Kennzeichnung enthält. Vorteilhaft ist es, die zweite visuelle Kennzeichnung im Inneren des Patches vorzusehen, so daß sie vor äußeren Einflüssen geschützt wird. Ein derartiges Transferelement wird typischerweise erst nach seiner Herstellung auf dem Identifikationsdokument aufgebracht.

Es ist auch möglich, den Patch in das Identifikationsdokument einzulaminieren. Hierzu wird das Identifikationsdokument im Rohzustand mit dem Patch versehen und anschließend werden zum Schutz zusätzliche, ganz oder teilweise transparente Folien in einem Laminierungsprozeß mit dem Identifikationsdokument verbunden. Die zweite visuelle Kennzeichnung kann auf der Oberfläche des Patches oder auf einer inneren Schicht angeordnet sein.

Gemäß einer weiteren Ausgestaltung weist das Identifikationsdokument die Form einer Karte auf. Beispiele für derartige kartenförmige Identifikationsdokumente umfassen Ausweiskarten, Kreditkarten, Bankkarten, Versicherungskarten, Mitgliedschaftskarten, Zugangskarten und elektronische Geldbörsen. Alternativ kann das Identifikationsdokument jedoch auch nicht kartenförmig, z.B. als Datenseite eines Reisepasses, ausgebildet sein.

Gemäß einer Ausgestaltung der Erfindung wird das Identifikationsdokument aus mehreren Schichten aufgebaut. Das Verbinden der einzelnen Schichten erfolgt durch ein Laminierverfahren oder ein anderes geeignetes Verfahren.

Weiterhin wird erfindungsgemäß ein Verfahren zum Herstellen eines Identifikationsdokuments nach Anspruch 10 bereitgestellt. Mittels dieses Verfahrens lässt sich das vorstehend beschriebene, erfindungsgemäße Identifikationsdokument herstellen.

Der zweite Laserstrahl kann die gleichen Eigenschaften, insbesondere die gleiche Wellenlänge, wie der erste Laserstrahl aufweisen und damit der gleiche Laserstrahl sein. Alternativ kann sich der zweite Laserstrahl auch, insbesondere hinsichtlich seiner Wellenlänge, vom ersten Laserstrahl unterscheiden.

Gemäß einer Ausgestaltung des erfindungsgemäßen Verfahrens wird bei der Bestrahlung des Identifikationselements mittels des ersten Laserstrahls kumulativ über die Bestrahlungsdauer oder die Bestrahlungsintensität in einem ersten Bereich des Identifikationselements ein erstes zweidimensionales Strahlungsmuster erzeugt und bei der Bestrahlung des Identifikationselements mittels des zweiten Laserstrahls in einem zweiten Bereich des Identifikationselements ebenfalls kumulativ über die Bestrahlungsdauer/Bestrahlungsintensität ein gegenüber dem ersten Strahlungsmuster invertiertes zweites zweidimensionales Strahlungsmuster erzeugt. Das heißt, Punkte bzw. Flächenabschnitte im zweiten Bereich, welche mit hoher Laserintensität bestrahlten Punkten bzw. Flächenabschnitten im ersten Bereich entsprechen, werden mit geringer Laserintensität oder gar nicht bestrahlt. Entsprechend werden Punkte bzw. Flächenabschnitte im zweiten Bereich, welche nicht oder lediglich mit geringer Laserintensität bestrahlten Punkte oder Flächenabschnitten im ersten Bereich entsprechen, mit hoher Laserintensität bestrahlt.

Das zweite Strahlungsmuster kann gegenüber dem ersten Strahlungsmuster verkleinert oder vergrößert sein. Die sich durch die Bestrahlung ergebenden visuellen Kennzeichnungen sind entsprechend zueinander vergrößert bzw. verkleinert.

Gemäß einer Ausführungsform werden bei der Bestrahlung des Identifikationsdokuments mittels des ersten Laserstrahls lokale Schwärzungen in einem ersten Bereich des Identifikationsdokuments bewirkt. Vorteilhafterweise werden bei der Bestrahlung des Identifikationsdokuments mittels des zweiten Laserstrahls lokale Farbumwandlungen in einem zweiten Bereich des Identifikationsdokuments von einer dunklen Farbe zu einer hellen Farbe, insbesondere von Blau zu Silber, bewirkt.

Weiterhin ist es vorteilhaft, wenn bei der Bestrahlung des Identifikationsdokuments mittels des zweiten Laserstrahls ein Transferelement, wie etwa ein Patch oder ein Etikett, zur Bewirkung der die zweite visuelle Kennzeichnung sichtbar machenden Materialumwandlungen bestrahlt wird und das Transferelement nach der Bestrahlung auf einem Trägerelement des Identifikationsdokuments aufgebracht wird.

Weitere Ausführungsbeispiele sowie Vorteile der Erfindung werden nachfolgend anhand der beigefügten schematischen Zeichnungen erläutert, bei deren Darstellung auf eine maßstabs- und proportionsgetreue Wiedergabe verzichtet wurde, um die Anschaulichkeit zu erhöhen.

Es zeigen:
- Fig. 1: eine Aufsicht auf ein Identifikationsdokument nach einem Ausführungsbeispiel der Erfindung in schematischer Darstellung, sowie
- Fig. 2: eine Schnittdarstellung des Identifikationsdokuments von Fig. 1 entlang der Linie II-II.

Die Erfindung wird nun am Beispiel eines in den Figuren 1 und 2 schematisch dargestellten Identifikationsdokumentes beschrieben. Fig.1 zeigt das Identifikationsdokument in Gestalt einer Ausweiskarte 10, z.B. in Gestalt einer Personalausweiskarte oder einer Führerscheinkarte in Aufsicht. Die Erfindung ist jedoch nicht auf derartige Ausweiskarten beschränkt, vielmehr kann das Identifikationsdokument auch in beliebigen Formaten, wie etwa als personalisierte Datenseite eines Reisepasses, ausgebildet sein.

Die Ausweiskarte 10 enthält in einem ersten Bereich 12 eine personalisierte erste visuelle Kennzeichnung 14 in Gestalt eines Portraitfotos des Karteninhabers. Neben dem Portraitfoto sind weitere personenbezogene Daten 20, im Ausführungsbeispiel Vorname, Nachname sowie Geburtsdatum des Inhabers angeordnet. Darüber hinaus kann die Ausweiskarte weitere Daten, wie etwa Nationalität, Ausstellungsbehörde, Ausstellungsdatum und dergleichen, enthalten.

Die Ausweiskarte 10 umfasst darüber hinaus einen zweiten Bereich 22 mit einer zweiten visuellen Kennzeichnung 26. Der zweite Bereich 22 wird von einem Transferelement 24 in Gestalt eines Patches oder Etiketts, insbesondere in Gestalt eines sogenannten "STEP® Sign-Druckes" gebildet, das ein Patch darstellt, das mit einer besonderen optisch variable Tinte (auch OVI® für Optically Variable Ink) bedruckt ist, wie weiter unten beschrieben. Das Transferelement 24 ist, wie aus der Querschnittsdarstellung in Fig. 2 ersichtlich, auf einer inneren Schicht eines Hauptkörpers 18 der Ausweiskarte 10 aufgebracht. Die zweite visuelle Kennzeichnung 26 zeigt das Portraitfoto des Karteninhabers aus dem ersten Bereich 12 in verkleinerter Darstellung. Genauer gesagt, erzeugt die zweite visuelle Kennzeichnung 26 den optischen Eindruck einer verkleinerten Kopie des die erste visuelle Kennzeichnung 14 bildenden Portraitfotos. Alternativ kann die zweite visuelle Kennzeichnung 26 auch das Portraitfoto im gleichen Maßstab wie die erste visuelle Kennzeichnung 14 oder auch in vergrößertem Maßstab wiedergeben.

Im ersten Bereich 12 enthält die Ausweiskarte 10 im Bereich der Oberfläche des Hauptkörpers 18 eine lasersensitive Aufzeichnungsschicht 16. Bei der Aufzeichnungsschicht 16 kann es sich um einen Teilbereich des Hauptkörpers 18, und insbesondere wie in Fig. 2 beispielhaft dargestellt, um einen sich lediglich im ersten Bereich 12 erstreckenden oberflächennahen Teilbereich handeln. Es kann sich bei der Aufzeichnungsschicht 16 aber auch um eine separate Schicht des Hauptkörpers 18 handeln. Weiterhin kann auch der gesamte Hauptkörper 18 die lasersensitive Auszeichnungsschicht 16 bilden. Der Hauptkörper 16 der Ausweiskarte 10 kann aus einem Kunststoffmaterial, wie beispielsweise Polycarbonat (PC) oder Polyvinylchlorid (PVC), gefertigt sein. Der Hauptkörper kann ferner einen Schichtaufbau aufweisen. In der lasersensitiven Aufzeichnungsschicht 16 sind typischerweise Absorberpartikel in dem Kunststoffmaterial enthalten. Die Absorberpartikel werden bei Bestrahlung mit einem Laserstrahl geschwärzt.

Damit ist es möglich, durch geeignete Laserbestrahlung in der Aufzeichnungsschicht 16 das Portraitfoto des Karteninhabers als Schwarzweißbild zu erzeugen. Dazu eignet sich insbesondere ein gepulster Infrarotlaser. Das Verfahren zur Erzeugung des Portraitfotos ist auch als Lasergravur bekannt. Allgemein ausgedrückt, wird das Portraitfoto im ersten Bereich 12 durch derartige Bestrahlung der Aufzeichnungsschicht 16 erzeugt, dass lokale Verdunklungen des optischen Eindrucks der Aufzeichnungsschicht 16 hervorrufende Materialumwandlungen bewirkt werden.

Das Transferelement 24 enthält eine optisch variable Tinte, die nicht nur einen üblichen Farbkippeffekt zeigt, sondern die auch lasergravierbar ist, wobei sich die anfängliche blaue Eigenfarbe bei Einwirkung von Laserstrahlung zu einem mehr oder weniger silbernen Farbeindruck verändert. Mit steigender Intensität der Laserstrahlung verschwindet ein zunehmender Anteil der ursprünglichen blauen (dunkleren) Farbe und der Anteil der silbernen (helleren) Farbe nimmt zu.

Die Erfindung ist selbstverständlich nicht auf Tinten mit einem Übergang von Blau zu Silber beschränkt. Im allgemeinen Fall wandelt sich eine mit geeigneten Pigmenten versehene Tinte bei Laserbestrahlung von einer dunklen Farbe zu einer hellen Farbe um. Damit lassen sich durch Laserbestrahlung des Transferelements 24 aus Materialumwandlungen resultierende lokale Aufhellungen des optischen Eindrucks erzeugen. Das die zweite visuelle Kennzeichnung 26 bildende Portraitfoto wird durch entsprechende Laserbestrahlung erzeugt. Die Wellenlänge des dafür versendeten Laserlichts kann identisch mit der zur Erzeugung der ersten visuellen Kennzeichnung 14 verwendeten Laserwellenlänge sein, und z.B. im Infrarotbereich liegen. Andere Wellenlängen können allerdings auch verwendet werden.

Wie bereits vorstehend erwähnt, soll die zweite visuelle Kennzeichnung 26 den optischen Eindruck einer Kopie der ersten visuellen Kennzeichnung 14 aufweisen. Aufgrund der inversen Reaktion der optisch variablen Tinte im durch das Transferelement 24 gebildeten zweiten Bereich 22 auf Laserstrahlung im Vergleich zu der Reaktion der Aufzeichnungsschicht 16 im ersten Bereich 12 ist die Strahlungsverteilung der Laserstrahlung beim Beschreiben des zweiten Bereichs 22 invers zur Strahlungsverteilung beim Beschreiben des ersten Bereichs 12 konfiguriert. Während bei der ersten visuellen Kennzeichnung 14 dunkle Bildstellen mit hoher Laserenergie und helle Bildstellen mit niedriger Laserenergie erzeugt werden, werden bei der zweiten visuellen Kennzeichnung 26 helle, im Ausführungsbeispiel silberne, Bildstellen mit hoher Laserenergie und dunkle, im Ausführungsbeispiel blaue, Bildstellen mit niedriger Laserenergie erzeugt.

Mit anderen Worten wird in den zweiten Bereich 22 ein Negativ-Bild mit Positiv-Eindruck geschrieben. Die Portraitfotos in den beiden Bereichen 12 und 22 sind daher vom Eindruck her jeweils Positiv-Bilder und daher zur Verifizierung der Echtheit der Ausweiskarte 10 leicht vergleichbar. Versucht ein Fälscher nachträglich die Portraitfotos durch Laserbestrahlung zu manipulieren, so macht er die Erfahrung, dass der Laserstrahl im Portraitfoto des ersten Bereichs 12 dunkle Linien erzeugt, im Portraitfoto des zweiten Bereichs 22 hingegen helle Linien.

Eine konsistente nachträgliche Manipulation beider Portraitfotos, beispielsweise die Hinzufügung eines Bartes oder die Veränderung der Haarfarbe, wird damit außerordentlich erschwert bzw. sogar unmöglich gemacht. Eine derartige nachträgliche Manipulation ist in jedem Fall leicht ohne Verwendung optischer Hilfsmittel erkennbar.

Weiterhin ist es denkbar, auch die personenbezogenen Daten 20 jeweils in die beiden Bereiche 12 und 22 aufzunehmen. Dies erschwert auch eine Manipulation dieser Daten, da hinzugefügte Schwärzungen im ersten Bereich 12 etwa in Form eines Linienelements zur Verwandlung der Zahl "3" in die Zahl "8" im zweiten Bereich 22 nicht oder nur schwer reproduzierbar wären.

Es versteht sich, dass die Ausweiskarte 10 zusätzliche Schichten, beispielsweise eine oder mehrere Schutzschichten oder mit anderen Sicherheitselementen versehene Funktionsschichten, aufweisen kann. Diese weiteren Schichten sind weder in den Figuren gezeigt noch näher beschrieben.

## Patentansprüche

1. Identifikationsdokument (10) mit einer personalisierten ersten visuellen Kennzeichnung (14), welche in einem ersten Bereich (12) des Identifikationsdokuments angeordnet ist und ein zweidimensionales Bild darstellt, wobei der erste Bereich derart konfiguriert ist, dass bei Laserbestrahlung desselben aus Materialumwandlungen resultierende lokalen Verdunklungen des optischen Eindrucks des Identifikationsdokuments erzeugt werden, wobei das Identifikationsdokument weiterhin eine zweite visuelle Kennzeichnung (26) aufweist, welche den optischen Eindruck einer Kopie der ersten visuellen Kennzeichnung erzeugt und in einem zweiten Bereich (22) des Identifikationsdokuments angeordnet ist, **dadurch gekennzeichnet, dass** die Kopie ein Positiv-Bild der ersten visuellen Kennzeichnung ist, so dass dunkle Bereiche in der ersten visuellen Kennzeichnung dunklen Bereichen in der zweiten visuellen Kennzeichnung entsprechen und helle Bereiche in der ersten visuellen Kennzeichnung hellen Bereichen in der zweiten visuellen Kennzeichnung entsprechen,
der zweite Bereich derart konfiguriert ist, dass bei Laserbestrahlung desselben aus Materialumwandlungen resultierende lokale Aufhellungen des optischen Eindrucks des Identifikationsdokuments erzeugt werden und der zweite Bereich derart konfiguriert ist, dass die bei Laserbestrahlung erzeugten Aufhellungen im zweiten Bereich aufgrund von lokalen Farbumwandlungen des Identifikationsdokuments von einer dunklen Farbe zu einer hellen Farbe bewirkt werden.

2. Identifikationsdokument nach Anspruch 1, **dadurch gekennzeichnet, dass** der zweite Bereich eine Tinte aufweist, deren Farbe sich bei Laserstrahlungseinwirkung verändert.

3. Identifikationsdokument nach Anspruch 2, **dadurch gekennzeichnet, dass** die Tinte eine optisch variable Tinte ist.

4. Identifikationsdokument nach wenigstens einem der Ansprüche 1 bis 3, **dadurch gekennzeichnet, dass** der erste Bereich ein Material aufweist, bei dem Laserstrahlungseinwirkung eine Schwärzung hervorruft.

5. Identifikationsdokument nach wenigstens einem der Ansprüche 1 bis 4, **dadurch gekennzeichnet, dass** die erste visuelle Kennzeichnung aufgrund von durch einen ersten Laserstrahl bewirkten, aus Materialumwandlungen resultierenden lokalen Verdunklungen des optischen Eindrucks des Identifikationsdokuments sichtbar ist und die zweite visuelle Kennzeichnung aufgrund von durch einen zweiten Laserstrahl bewirkten, aus Materialumwandlungen resultierenden lokalen Aufhellungen des optischen Eindrucks des Identifikationsdokuments sichtbar ist.

6. Identifikationsdokument nach wenigstens einem der Ansprüche 1 bis 5, **dadurch gekennzeichnet, dass** das Identifikationsdokument ein auf einem Hauptkörper des Identifikationsdokuments aufgebrachtes selbsttragendes Transferelement, wie etwa ein Patch oder ein Etikett, umfasst und das Transferelement die zweite visuelle Kennzeichnung enthält.

7. Identifikationsdokument nach wenigstens einem der Ansprüche 1 bis 6, **dadurch gekennzeichnet, dass** die zweite visuelle Kennzeichnung gegenüber der ersten visuellen Kennzeichnung verkleinert oder vergrößert ist.

8. Identifikationsdokument nach wenigstens einem der Ansprüche 1 bis 7, **dadurch gekennzeichnet, dass** das Identifikationsdokument die Form einer Karte aufweist.

9. Identifikationsdokument nach wenigstens einem der Ansprüche 1 bis 8, **dadurch gekennzeichnet, dass** das Identifikationsdokument einen Schichtaufbau aufweist.

10. Verfahren zum Herstellen eines Identifikationsdokuments, bei dem:
- das Identifikationsdokument mittels eines ersten Laserstrahls derart bestrahlt wird, dass lokale Verdunklungen des optischen Eindrucks des Identifikationsdokuments hervorrufende Materialumwandlungen bewirkt werden, wobei die lokalen Verdunklungen des optischen Eindrucks des Identifikationsdokuments eine personalisierte erste visuelle Kennzeichnung auf dem Identifikationsdokument sichtbar machen, sowie
- das Identifikationsdokument mittels eines zweiten Laserstrahls derart bestrahlt wird, dass lokale Aufhellungen des optischen Eindrucks des Identifikationsdokuments hervorrufende Materialumwandlungen bewirkt werden, wobei die lokalen Aufhellungen des optischen Eindrucks des Identifikationsdokuments eine zweite visuelle Kennzeichnung auf dem Identifikationsdokument sichtbar machen, welche den optischen Eindruck einer Kopie der ersten visuellen Kennzeichnung erzeugt und bei der Bestrahlung des Identifikationsdokuments mittels des zweiten Laserstrahls lokale Farbumwandlungen in einem zweiten Bereich des Identifikationsdokuments von einer dunklen Farbe zu einer hellen Farbe bewirkt werden, wobei die Kopie ein Positiv-Bild der ersten visuellen Kennzeichnung ist, so dass dunkle Bereiche in der ersten visuellen Kennzeichnung dunklen Bereichen in der zweiten visuellen Kennzeichnung entsprechen und helle Bereiche in der ersten visuellen Kennzeichnung hellen Bereichen in der zweiten visuellen Kennzeichnung entsprechen.

11. Verfahren nach Anspruch 10, **dadurch gekennzeichnet, dass** bei der Bestrahlung des Identifikationselements mittels des ersten Laserstrahls kumulativ über die Bestrahlungsdauer in einem ersten Bereich des Identifikationselements ein erstes zweidimensionales Strahlungsmuster erzeugt wird und bei der Bestrahlung des Identifikationselements mittels des zweiten Laserstrahls in einem zweiten Bereich des Identifikationselements ebenfalls kumulativ über die Bestrahlungsdauer ein gegenüber dem ersten Strahlungsmuster invertiertes zweites zweidimensionales Strahlungsmuster erzeugt wird.

12. Verfahren nach Anspruch 11, **dadurch gekennzeichnet, dass** das zweite Strahlungsmuster gegenüber dem ersten Strahlungsmuster verkleinert oder vergrößert ist.

13. Verfahren nach wenigstens einem der Ansprüche 10 bis 12, **dadurch gekennzeichnet, dass** bei der Bestrahlung des Identifikationsdokuments mittels des ersten Laserstrahls lokale Schwärzungen in einem ersten Bereich des Identifikationsdokuments bewirkt werden.

14. Verfahren nach wenigstens einem der Ansprüche 10 bis 13, **dadurch gekennzeichnet, dass** bei der Bestrahlung des Identifikationsdokuments mittels des zweiten Laserstrahls ein Transferelement, wie etwa ein Patch oder ein Etikett, zur Bewirkung der die zweite visuelle Kennzeichnung sichtbar machenden Materialumwandlungen bestrahlt wird und das Transferelement nach der Bestrahlung auf einem Hauptkörper des Identifikationsdokuments aufgebracht wird.

15. Verfahren nach wenigstens einem der Ansprüche 10 bis 14, **dadurch gekennzeichnet, dass** das hergestellte Identifikationsdokument gemäß wenigstens einem der Ansprüche 1 bis 9 ausgebildet ist.

## Claims

1. An identification document (10) having a personalized first visual marking (14) that is arranged in a first region (12) of the identification document and constitutes a two-dimensional image, the first region being configured in such a way that, upon laser irradiation of the same, local darkenings of the optical impression of the identification document are produced, resulting from material transformations, the identification document further comprising a second visual marking (26) that produces the optical impression of a copy of the first visual marking and is arranged in a second region (22) of the identification document, **characterized in that** the copy is a positive image of the first visual marking, such that dark regions in the first visual marking correspond to dark regions in the second visual marking and light regions in the first visual marking correspond to light regions in the second visual marking,
the second region is configured in such a way that, upon laser irradiation of the same, local lightenings of the optical impression of the identification document are produced, resulting from material transformations, and the second region is configured in such a way that the lightenings produced in the second region upon laser irradiation are effected due to local color transformations in the identification document from a dark color to a light color.

2. The identification document according to claim 1, **characterized in that** the second region comprises an ink whose color changes upon the action of laser radiation.

3. The identification document according to claim 2, **characterized in that** the ink is an optically variable ink.

4. The identification document according to at least one of claims 1 to 3, **characterized in that** the first region comprises a material in which the action of laser radiation induces a blackening.

5. The identification document according to at least one of claims 1 to 4, **characterized in that** the first visual marking is visible due to local darkenings of the optical impression of the identification document, effected by a first laser beam and resulting from material transformations, and the second visual marking is visible due to local lightenings of the optical impression of the identification document, effected by a second laser beam and resulting from material transformations.

6. The identification document according to at least one of claims 1 to 5, **characterized in that** the identification document comprises, applied on a main body of the identification document, a self-supporting transfer element, such as a patch or a label, and the transfer element includes the second visual marking.

7. The identification document according to at least one of claims 1 to 6, **characterized in that** the second visual marking is diminished or enlarged with respect to the first visual marking.

8. The identification document according to at least one of claims 1 to 7, **characterized in that** the identification document has the form of a card.

9. The identification document according to at least one of claims 1 to 8, **characterized in that** the identification document has a layer structure.

10. A method for manufacturing an identification document, in which:
- by means of a first laser beam, the identification document is irradiated in such a way that material transformations are effected that induce local darkenings of the optical impression of the identification document, the local darkenings of the optical impression of the identification document making a personalized first visual marking on the identification document visible, and
- by means of a second laser beam, the identification document is irradiated in such a way that material transformations are effected that induce local lightenings of the optical impression of the identification document, the local lightenings of the optical impression of the identification document making a personalized second visual marking on the identification document that produces the optical impression of a copy of the first visual marking, and upon irradiation of the identification document by means of the second laser beam, local color transformations are effected in a second region of the identification document from a dark color to a light color, the copy being a positive image of the first visual marking, such that dark regions in the first visual marking correspond to dark regions in the second visual marking and light regions in the first visual marking correspond to light regions in the second visual marking.

11. The method according to claim 10, **characterized in that,** upon irradiation of the identification element by means of the first laser beam, a first two-dimensional radiation pattern is produced, cumulatively, through the irradiation time, in a first region of the identification element, and upon irradiation of the identification element by means of the second laser beam, a second two-dimensional radiation pattern that is inverted with respect to the first radiation pattern is produced, likewise cumulatively, through the irradiation time, in a second region of the identification element.

12. The method according to claim 11, **characterized in that** the second radiation pattern is diminished or enlarged with respect to the first radiation pattern.

13. The method according to at least one of claims 10 to 12, **characterized in that,** upon irradiation of the identification document by means of the first laser beam, local blackenings are effected in a first region of the identification document.

14. The method according to at least one of claims 10 to 13, **characterized in that,** upon irradiation of the identification document by means of the second laser beam, a transfer element, such as a patch or a label, is irradiated to effect the material transformations that make the second visual marking visible, and after the irradiation, the transfer element is applied on a main body of the identification document.

15. The method according to at least one of claims 10 to 14, **characterized in that** the manufactured identification document is developed according to at least one of claims 1 to 9.

## Revendications

1. Document d'identification (10) avec une première caractéristique visuelle personnalisée (14), laquelle est disposée dans une première zone (12) du document d'identification et représente une image bidimensionnelle, la première zone étant configurée de telle sorte que soient produits des assombrissement locaux, résultant de conversions du matériau lors d'une irradiation de cette zone par un laser, de l'impression optique du document d'identification, le document d'identification présentant en outre une deuxième caractéristique visuelle (26) qui produit l'impression optique d'une copie de la première caractéristique visuelle et est disposée dans une deuxième zone (22) du document d'identification, **caractérisé en ce que** la copie est une image positive de la première caractéristique visuelle de sorte que des zones sombres dans la première caractéristique visuelle correspondent à des zones sombres dans la deuxième caractéristique visuelle et des zones claires dans la première caractéristique visuelle correspondent à des zones claires dans la deuxième caractéristique visuelle, la deuxième zone étant configurée de telle sorte que soient produits des éclaircissements locaux, résultant de conversions du matériau lors d'une irradiation de cette zone par un laser, de l'impression optique du document d'identification, et la deuxième zone étant configurée de telle sorte que les éclaircissements produits lors de l'irradiation par un laser soient occasionnés dans la deuxième zone en raison de conversions locales de couleur du document d'identification, d'une couleur foncée à une couleur claire.

2. Document d'identification selon la revendication 1, **caractérisé en ce que** la deuxième zone présente une encre dont la couleur varie sous l'effet d'un rayonnement laser.

3. Document d'identification selon la revendication 2, **caractérisé en ce que** l'encre est une encre optiquement variable.

4. Document d'identification selon au moins l'une des revendications 1 à 3, **caractérisé en ce que** la première zone présente un matériau qui, sous l'action d'un rayonnement laser, provoque un noircissement.

5. Document d'identification selon au moins l'une des revendications 1 à 4, **caractérisé en ce que** la première caractéristique visuelle est visible du fait d'assombrissements locaux, résultant de conversions du matériau, occasionnés par un premier faisceau laser, de l'impression optique du document d'identification, et la deuxième caractéristique visuelle est visible du fait d'éclaircissements locaux, résultant de conversions du matériau, occasionnés par un deuxième faisceau laser, de l'impression optique du document d'identification.

6. Document d'identification selon au moins l'une des revendications 1 à 5, **caractérisé en ce que** le document d'identification comprend un élément de transfert autoportant, appliqué sur un corps principal du document d'identification, tel qu'une pastille ou une étiquette, et l'élément de transfert contient la deuxième caractéristique visuelle.

7. Document d'identification selon au moins l'une des revendications 1 à 6, **caractérisé en ce que** la deuxième caractéristique visuelle est réduite ou agrandie par rapport à la première caractéristique visuelle.

8. Document d'identification selon au moins l'une des revendications 1 à 7, **caractérisé en ce que** le document d'identification présente la forme d'une carte.

9. Document d'identification selon au moins l'une des revendications 1 à 8, **caractérisé en ce que** le document d'identification présente une structure stratifiée.

10. Procédé de fabrication d'un document d'identification, dans lequel
- on irradie le document d'identification par un premier faisceau laser de façon à occasionner des conversions de matériau provoquant des assombrissements locaux de l'impression optique du document d'identification, les assombrissements locaux de l'impression optique du document d'identification rendant visible une première caractéristique visuelle personnalisée sur le document d'identification, ainsi que
- on irradie le document d'identification par un deuxième faisceau laser, de façon à occasionner des conversions de matériau provoquant des éclaircissements locaux de l'impression optique du document d'identification, les éclaircissements locaux de l'impression optique du document d'identification rendant visible une deuxième caractéristique visuelle sur le document d'identification, caractéristique qui produit l'impression optique d'une copie de la première caractéristique visuelle, et l'irradiation du document d'identification par le deuxième faisceau laser occasionnant des conversions de couleur locales dans une deuxième zone du document d'identification, d'une couleur foncée à une couleur claire, la copie étant une image positive de la première caractéristique visuelle de sorte que des zones sombres dans la première caractéristique visuelle correspondent à des zones sombres dans la deuxième caractéristique visuelle et des zone claires dans la première caractéristique visuelle correspondent à des zones claires dans la deuxième caractéristique visuelle..

11. Procédé selon la revendication 10, **caractérisé en ce que**, lors de l'irradiation de l'élément d'identification par le premier faisceau laser, on produit d'une manière cumulée sur la durée de l'irradiation, dans une première zone de l'élément d'identification, un premier modèle de rayonnement bidimensionnel et lors de l'irradiation de l'élément d'identification par le deuxième faisceau laser, on produit, dans une deuxième zone de l'élément d'identification, également d'une manière cumulée sur la durée de l'irradiation, un deuxième modèle de rayonnement bidimensionnel, inversé par rapport au premier modèle de rayonnement.

12. Procédé selon la revendication 11, **caractérisé en ce que** le deuxième modèle de rayonnement est réduit ou agrandi par rapport au premier modèle de rayonnement.

13. Procédé selon au moins l'une des revendications 10 à 12, **caractérisé en ce que**, lors de l'irradiation du document d'identification par le premier faisceau laser, on occasionne des noircissements locaux dans une première zone du document d'identification.

14. Procédé selon au moins l'une des revendications 10 à 13, **caractérisé en ce que**, lors de l'irradiation du document d'identification par le deuxième faisceau laser, un élément de transfert, tel par exemple qu'une pastille ou une étiquette, est irradié pour occasionner les conversions de matériau qui rendent visible la deuxième caractéristique visuelle, et l'élément de transfert est appliqué après l'irradiation sur un corps principal du document d'identification.

15. Procédé selon au moins l'une des revendications 10 à 14, **caractérisé en ce que** le document d'identification fabriqué est configuré selon au moins l'une des revendications 1 à 9.
